# EUROPÄISCHE PATENTSCHRIFT

(11) **EP 2 309 106 B1**
(45) Veröffentlichungstag und Bekanntmachung des Hinweises auf die Patenterteilung: **07.06.2017**
(21) Anmeldenummer: 09166864.0
(22) Anmeldetag: 30.07.2009
(51) Int. Cl.: F01P 3/02, F01P 7/16

(54) **Kühlsystem**
Cooling system
circuit de refroidissement

(43) Veröffentlichungstag der Anmeldung: 13.04.2011
(73) Patentinhaber: Ford Global Technologies, LLC, Dearborn, MI 48126 (US)
(72) Erfinder: Bartsch, Guenther, 51645 Gummersbach (DE); Fritsche, Richard, 42929 Wermelskirchen (DE); Morawitz, Urban, 50765 Köln (DE); Lenz, Ingo, 50858 Köln (DE); Slotman, Jeroen, 52078 Aachen (DE); Steiner, Bernd, 51467 Bergisch-Gladbach (DE)
(74) Vertreter: Illing, Rolf

(56) Entgegenhaltungen:
- FR-A1- 2 436 878
- FR-A1- 2 905 423
- US-B1- 6 729 133

## Beschreibung

Die Erfindung betrifft einen Verbrennungsmotor, der einen Kühlmittelkreislauf aufweist, der in einen zylinderblockseitigen Kühlmittelbereich und in einen zylinderkopfseitigen Kühlmittelbereich aufgeteilt ist, wobei der zylinderblockseitige Kühlmittelbereich zumindest einen Blockthermostaten aufweist.

Die EP 1 375 857 A offenbart eine Kühlvorrichtung für einen Verbrennungsmotor. Die Kühlvorrichtung weist mehrere Kühlzellen in einem Zylinderkopf auf, die voneinander getrennt sind und von einer Kühlflüssigkeit durchflossen werden können. Die Kühlvorrichtung umfaßt weiter mindestens erste und zweite Mittel zur Regelung der Durchflußmenge, wobei die Mittel zur Regelung der Durchflußmenge an mindestens eine erste Kühlzelle des Zylinderkopfes und an mindestens eine zweite Kühlzelle des Zylinderkopfes angeschlossen sind. Die ersten und zweiten Mittel sind in der Lage, die Menge an Kühlflüssigkeit zu regeln, die jeweils durch jede erste Kühlzelle und durch jede zweite Kühlzelle fließt.

Die DE 10 2005 033 338 A1 betrifft eine Brennkraftmaschine, die ein Zylindergehäuse mit mehreren nebeneinander angeordneten Zylindern und einen Zylinderkopf aufweist. Der Zylinderkopf schließt das Zylindergehäuse an einer Deckfläche ab, wobei zwischen diesen beiden Bauteilen eine Zylinderkopfdichtung angeordnet ist. Jeweils rechts und links der Zylinderreihe ist ein erster Hauptflüssigkeitsraum angeordnet, welcher der Kühlung der Zylinder und dem Kühlmitteltransport dient. Zwischen den beiden Seiten des ersten Hauptflüssigkeitsraumes ist an oder nahe der Deckfläche des Zylindergehäuses als Strömungsverbindung ein erster Kühlflüssigkeitszwischenraum angeordnet, der in einem Stegbereich zwischen zwei Zylindern verläuft. Durch einen zweiten Kühlflüssigkeitszwischenraum oberhalb der Zylinderkopfdichtung im Zylinderkopf, der korrespondierend zum ersten Kühlflüssigkeitszwischenraum ausgeführt und über mindestens eine Öffnung mit diesem verbunden ist, soll die Kühlung im Bereich des Zylindersteges und der Zylinderkopfdichtung wesentlich verbessert werden. Hierbei steht der zweite Kühlflüssigkeitszwischenraum mit einem Hauptflüssigkeitsraum im Zylinderkopf in Strömungsverbindung.

Die EP 0 197 365 A2 offenbart eine Vorrichtung zur gießtechnischen Herstellung einer Kühleinrichtung von Stegen zwischen benachbarten, extrem engständig zusammengegossenen Zylindern eines Zylinderblocks einer Brennkraftmaschine, deren Zylinderwände auf beiden Längsseiten und Stirnseiten des Zylinderblocks von einem Kühlwassermantel umgeben sind, mit einem Kern zur Bildung des Kühlwassermantels. Es sind separate Kerne zur Bildung von Kühlwasserkanälen in den Stegen vorgesehen, die in Höhe des Zylinderbrennraumes die beiden gegenüber liegenden Längsseiten des Mantelkernes überbrücken und entweder in diesen beidendig eingepaßt sind oder in einem oberen Sohlenkern fixiert sind.

Die EP 1 217 198 B1 befaßt sich mit einem Kühlsystem für die Kühlung eines Zylindersteges, bei dem sich mindestens ein Wasserkanal ausschließlich auf einer Seite einer vertikalen Achse durch das Zentrum des Zylindersteges erstreckt.

Bekannt ist, den Motorblock und den Zylinderkopf des Verbrennungsmotors jeweils getrennt voneinander mit einem Kühlmittel eines Kühlmittelkreislaufs durchströmen zu lassen. Auf diese Weise können der Zylinderkopf, der thermisch vor allem durch die Brennraum- und Kanalwände mit der Verbrennungsluft gekoppelt ist, und der Motorblock, der thermisch vor allem mit den Reibstellen gekoppelt ist, unterschiedlich gekühlt werden. Durch ein so genanntes "Split-Cooling-System" (getrennter Kühlmittelkreislauf) soll erreicht werden, daß in der Warmlaufphase des Verbrennungsmotors der Zylinderkopf gekühlt wird, wobei der Motorblock zunächst noch nicht gekühlt werden soll, so daß der Motorblock schneller auf die erforderliche Betriebstemperatur geführt werden kann.

Die EP 1 698 770 A1 befaßt sich mit dem Split-Cooling-System, wobei nicht nur Zylinderblock und Zylinderkopf kühlmitteltechnisch getrennt ansteuerbar sind, sondern zusätzlich der Zylinderkopf in getrennte Kühlbereiche unterteilt ist. Dies ist dahingehend vorteilhaft, als ein gut regelbarer und optimierter Wärmehaushalt, insbesondere des Zylinderkopfes, erreicht wird, wobei das Warmlaufverhalten des Verbrennungsmotors entschieden verbessert wird. Ein "Split-Cooling-System" wird auch im Dokument FR2 905 423 offenbart. Der Erfindung liegt die Aufgabe zugrunde, einen Verbrennungsmotor der Eingangs genannten Art zur Verfügung zu stellen, dessen Kühlung bzw. Warmlaufverhalten mit einfachen Mitteln weiter verbessert wird.

Erfindungsgemäß wird die Aufgabe gelöst durch einen Verbrennungsmotor mit den Merkmalen des Anspruchs 1, wobei der zylinderkopfseitige Kühlmittelbereich einen auslaßseitigen Kühlbereich und einen einlaßseitigen Kühlbereich aufweist, wobei Kühlmittel aus dem einlaßseitigen Kühlbereich in ein Auslaßgehäuse führbar ist, in dem der auslaßseitige Kühlbereich mündet, wobei ein Kühlmittelpumpenaustritt über den Blockthermostaten mit dem zylinderblockseitigen Kühlmittelbereich verbunden ist, und wobei vor dem Blockthermostaten zumindest ein Abzweig angeordnet ist, der einen ersten Teilstrom in Richtung zu dem auslaßseitigen Kühlbereich des zylinderkopfseitigen Kühlmittelbereichs führt, wobei der zumindest eine Abzweig direkt mit dem Kühlmittelpumpenaustritt verbunden ist, wobei der durch den Blockthermostaten strömende Kühlmittelstrom durch den zylinderblockseitigen Kühlmittelbereich strömt und von hier in den einlaßseitigen Kühlbereich des zylinderkopfseitigen Kühlmittelbereiches eintritt, wobei der zylinderblockseitige Kühlmittelbereich durch eine Zylinderkopfdichtung hindurch mit dem einlaßseitigen Kühlbereich in Verbindung steht, wobei das Auslaßgehäuse ein Steuerelement aufweist, und wobei sich die aus dem auslaßseitigen und einlaßseitigen Kühlbereich ausströmenden Kühlmittelströmungen in Strömungsrichtung vor dem Steuerelement in dem Auslaßgehäuse vermischen, wobei die beiden in das Auslaßgehäuse eintretenden Kühlmittelströmungen bis zu deren Vermischung kontaktfrei sind.

Der Erfindung liegt die Erkenntnis zugrunde, dass das Split-Cooling-System dahingehend verbessert werden kann, als das Kühlsystem nicht nur in einen Zylinderblockbereich und einen Zylinderkopfbereich aufgeteilt wird, sondern der Zylinderkopf zudem in einen auslaßseitigen Kühlbereich und einen einlaßseitigen Kühlbereich unterteilt wird. Mittels geschickter Kühlstrategie können so unterschiedliche Bereiche des Verbrennungsmotors, insbesondere in seiner Warmlaufphase über Steuerelemente angesteuert werden. Beispielsweise weist eine Kühlmittelströmung in einer ersten Phase einen Betrag von null auf, wobei in einer zweiten Phase die Auslaßseite des Zylinderkopfes gekühlt wird. Erst in einer dritten Phase wird der Zylinderblock gekühlt. Dies hat sich dahingehend als praktisch erwiesen, als der Verbrennungsmotor schnellstmöglich auf die erforderliche Betriebstemperatur geführt werden kann.

Üblicherweise wird der Kühlmittelstrom durch den Zylinderblock dabei mittels eines Blockthermostaten gesteuert. Strömt aber z. B. während der Warmlaufphase kein Kühlmittel durch den Zylinderblock, weil der Blockthermostat geschlossen ist, bewirkt die entstehende Wärme, beispielsweise Reibungswärme, welche nicht abgeführt wird, eine Aufwärmung beispielsweise von Schmiermittel, was ja durchaus zur Verbesserung der Warmlaufeigenschaften gewünscht ist. Allerdings kann das Kühlmittel dabei so weit aufgewärmt werden, dass Dampfblasen entstehen, welche sich im oberen Bereich des Zylinderblocks sammeln, und das dort eigentlich vorhandene Kühlmittel verdrängen. Zwischen den Laufbüchsen der Zylinder ist der so genannte Zylindersteg bzw. Zylinderblocksteg angeordnet, welcher benachbarte Laufbüchsen von einander trennt. Zur besseren Kühlung kann dieser mit einer Bohrung oder einem Schlitz versehen sein, wobei der Schlitz direkt mit dem Blockwassermantel verbunden sein kann. Die Dampfblasen verdrängen das Kühlmittel nun gerade in dieser Kühlvorrichtung innerhalb des Steges bzw. im oberen Bereich des zylinderblockseitigen Kühlmittelbereiches. Damit keine Temperatur bedingte Schäden entstehen, muß das Blockthermostat geöffnet werden, um ein Verdrängen des Kühlmittels im oberen Bereich zu vermeiden. Mit der erfindungsgemäßen Lösung dagegen ist es möglich, den Blockthermostat, insbesondere in der Warmlaufphase des Verbrennungsmotors länger geschlossen zu halten, da die entstehenden Dampfblasen aus dem oberen Bereich des Zylinderblocks abgeleitet werden können. Dies wird vorteilhaft dadurch erreicht, dass der zylinderkopfseitige Kühlmittelbereich, bevorzugt dessen einlaßseitiger Kühlbereich mit dem Blockwassermantel gekoppelt ist; denn der Blockwassermantel steht z. B. über einen Übertritt im Zylinderkopf, z. B. den Kühlschlitz in Zylindersteg und z. B. einen zum Übertritt im Querschnitt gesehen gegenüberliegend angeordneten Auslauf im Zylinderkopf indirekt in Verbindung mit dem zylinderkopfseitigen Kühlmittelbereich, bzw. bevorzugt mit dessen einlaßseitigen Kühlbereich, so dass ein Ableiten der Dampfblasen in den Zylinderkopf möglich wird, auch wenn der Blockthermostat geschlossen ist. Die entstehenden Dampfblasen werden also in den Zylinderkopf, insbesondere in den einlaßseitigen Kühlbereich transportiert. Natürlich kann der zylinderblockseitige Kühlbereich auch durch die Zylinderkopfdichtung hindurch mit dem einlaßseitigen Kühlmittelbereich direkt in Verbindung stehen. Selbstverständlich können mehrere derartiger Verbindungen vom zylinderblockseitigen Kühlbereich zum einlaßseitigen Kühlmittelbereich vorgesehen sein.

Ein weiterer Vorteil der Erfindung ist darin zu sehen, dass bei geöffnetem Blockthermostat eine wesentlich verbesserte Kühlung des Zylindersteges erreichbar ist. Hierbei kann das Kühlmittel dabei dem zuvor beschriebenen Pfad aus dem Blockwassermantel, über den Übertritt, den Kühlschlitz und den Auslauf in den zylinderkopfseitigen Kühlmittelbereich bzw. dessen einlaßseitigem Kühlbereich folgen. Dabei kühlt das Kühlmittel den Zylinderkopf bzw. bevorzugt die Einlaßseite des Zylinderkopfs, und tritt in das Auslaßgehäuse ohne vorher Kontakt mit dem Kühlmittelmantel des auslaßseitigen Kühlbereiches bzw. dem dortigen Wassermantel zu haben.

Das Kühlmittel zur Kühlung der Auslaßseite durchströmt z. B. die Ober- und Unterschale des auslaßseitigen Kühlbereiches und tritt dann ebenfalls in das Auslaßgehäuse ein, in dem sich der Kühlmittelstrom aus dem einlaßseitigen Kühlbereich und aus dem auslaßseitigen Kühlbereich vermischt.

Insofern ist vorteilhaft vorgesehen, dass der Blockthermostat den Kühlmittelstrom durch den Zylinderblock steuert, wobei der Kühlmittelstrom vor dem Blockthermostaten zumindest in einen Teilstrom aufgeteilt wird, der in den auslaßseitigen Kühlbereich des zylinderkopfseitigen Kühlmittelbereiches eintritt. Natürlich kann in dem betreffenden Abzweig zum auslaßseitigen Kühlmittelbereich ein Steuerelement, zum Beispiel ein Thermostat angeordnet sein.

In günstiger Ausführung kann vorgesehen sein, vor dem Blockthermostaten zwei Abzweige anzuordnen, wobei ein Teilstrom über den ersten Abzweig zum auslaßseitigen Kühlmittelbereich geführt wird, und wobei der zweite Abzweig z. B. mit einem Turbolader verbunden ist. Beide Abzweige sind bevorzugt mit dem Kühlmittelpumpenaustritt verbunden. Natürlich kann der zweite Abzweig aus dem ersten abzweigen.

In weiter vorteilhafter Ausgestaltung ist der Blockthermostat mit seinem Gehäuse in dem Zylinderblock integriert, kann aber auch als separates Bauteil ausgeführt sein.

Zweckmäßig ist, wenn das Auslaßgehäuse als separates Gehäuse ausgeführt ist, in welchem die beiden Teilströme aus dem auslaßseitigen und einlaßseitigen Kühlmittelbereich münden. Das Steuerelement ist in dem Auslaßgehäuse angeordnet, und bevorzugt als elektrisch steuerbares Thermostat ausgeführt. In Strömungsrichtung hinter dem Steuerelement sind weitere Komponenten eines Kühlsystems eines Kraftfahrzeuges angeordnet.

Der auslaßseitige Kühlmittelbereich ist im Sinne der Erfindung auslaßseitig bzw. abgasseitig angeordnet, wobei der einlaßseitige Kühlmittelbereich im Sinne der Erfindung dem Rest des Zylinderkopfes also dem jeweiligen Brennraum und der Einlaßseite zugeordnet ist.

Weitere vorteilhafte Ausgestaltungen der Erfindung sind in den Unteransprüchen und der folgenden Figurenbeschreibung offenbart. Es zeigt die einzige
- Fig. 1: einen beispielhaften Kühlmittelkreislauf eines Verbrennungsmotors,

Figur 1 zeigt einen Verbrennungsmotor 1, der einen Kühlmittelkreislauf 2 aufweist. Der Kühlmittelkreislauf 2 ist in einen zylinderblockseitigen Kühlmittelbereich 3 bzw. Zylinderblockwassermantel und in einen zylinderkopfseitigen Kühlmittelbereich 4 bzw. Kopfwassermantel aufgeteilt, so dass ein Split-Cooling-System gebildet ist. Der zylinderkopfseitige Kühlmittelbereich 4 ist beispielhaft weiter in einen auslaßseitigen Kühlbereich 6 und in einen einlaßseitigen Kühlbereich 7 aufgeteilt, was natürlich nicht beschränkend wirken soll, wobei eine Kühlmittelströmung in dem jeweiligen Kühl- bzw. Kühlmittelbereich 2, 3, 4, 6, 7 separat steuerbar ist.

Zunächst weist der Kühlmittelkreislauf 2 gemäß Figur 1 eine Kühlmittelpumpe 13 auf. In dem Zylinderblock ist ein Blockthermostat 14 integriert, wobei vor dem Blockthermostat 14 beispielhaft zwei Abzweige 16, 17 angeordnet sind. Der Blockthermostat 14 ist z. B. als Wachselement ausgeführt, welches den Kühlmittelstrom nur in einer Richtung passieren läßt, so dass ein Zurückströmen des Kühlmittels bei geschlossenem Blockthermostaten in Richtung zur Kühlmittelpumpe 13 vermieden wird. Natürlich ist auch ein elektrisch gesteuertes Blockthermostat denkbar. Einer der Abzweige 16 ist direkt mit einem Turbolader 18 verbunden, wobei eine Ausgangsverbindung 19 des Turboladers 18 in eine Verbindungsleitung 21 mündet, welche in einem Ausgleichsbehälter 25 mündet. Die Verbindungsleitung 21 ist als Entlüftungsleitung ausgeführt, punktiert dargestellt und geht von einem Thermostaten 22 aus.

Der andere Abzweig 17 ist mit dem auslaßseitigen Kühlbereich 6 des Zylinderkopfes verbunden.

Der Blockthermostat 14 ist sinnvoller Weise für das Split-Cooling-System erforderlich. Das Kühlmittel, welches diesen Blockthermostat 14 passiert (Pfeil 26) durchströmt den zylinderblockseitigen Kühlbereich 3, tritt durch die Zylinderkopfdichtung 5 hindurch in den Zylinderkopf, insbesondere in den einlaßseitigen Kühlbereich 7 über, strömt durch den einlaßseitigen Kühlbereich 7, kühlt dabei unter anderem die Einlaßseite 27 des Verbrennungsmotors 1 und tritt, ohne vorher Kontakt mit dem in dem auslaßseitigen Kühlbereich 6 strömenden Kühlmittel (Wassermantel) zu haben, in ein Auslaßgehäuse 28 ein (Pfeil 29).

Das Kühlmittel zur Kühlung der Auslaßseite 31 des Zylinderkopfes durchströmt den auslaßseitigen Kühlbereich 6 und tritt ebenfalls in das Auslaßgehäuse 28 ein (Pfeil 32) ein.

In dem bevorzugt separat ausgeführten Auslaßgehäuse 28 werden beide Kühlmittelströme vor dem Thermostaten 22 vermischt. Ein Rücklauf des Kühlmittels kann dann beispielsweise über ein Entlüftungsventil 34, einen AGR-Kühler 36, eine Kabinenheizung 37, einen Ölwärmetauscher 38 bzw. Hauptkühler 39 zurück zur Kühlmittelpumpe 13 erfolgen. Selbstverständlich soll dieser Rücklauf nur beispielhaft sein, wobei eine andere Reihenfolge oder Umgehungsleitungen wie in Figur 1 dargestellt denkbar sind.

Beispielsweise kann das Thermostat 22 auch, wie dargestellt, mit dem Hauptkühler 39 verbunden sein, welcher über eine Verbindungsleitung 41 mit dem Kühlmittelpumpeneinlauf 23 verbunden ist. Möglich ist auch, den Thermostaten 22 über einen Bypaß 42 mit dem Kühlmittelpumpeneinlauf 23 zu verbinden. Wie dargestellt mündet auch der Ölwärmetauscher 38 in dem Kühlmittelpumpeneinlauf 23. Punktiert ist eine Verbindung 43 vom Hauptkühler 39 zum Ausgleichsbehälter 22 dargestellt. Das Thermostat 22 kann elektrisch angesteuert werden, oder kann z. B. als Kennfeldthermostat ausgeführt sein.

Wie dargestellt ist das Gehäuse des Blockthermostaten 14 im Zylinderblock integriert. Das Blockthermostat 14 kann aber auch als separates Bauteil ausgeführt sein. Vorteilhaft ist der Kühlmittelpumpenaustritt unter Zwischenschaltung des Blockthermostaten 14 direkt mit dem Zylinderblock, bzw. dem zylinderblockseitigen Kühlmittelbereich 3 verbunden. Ebenfalls die Leitung zur Versorgung der Auslaßseite 31 des Zylinderkopfes und auch des Turboladers 18 (Abzweig 16, 17) ist direkt mit dem Kühlmittepumpenaustritt verbunden. Das Auslaßgehäuse 28 dagegen ist beispielhaft als separates Bauteil ausgeführt, kann aber noch ein AGR-Ventil mit entsprechenden Leitungen aufweisen, um den AGR-Kühler zu versorgen.

Insbesondere in einer Warmlaufphase des Verbrennungsmotors 1 kann der Blockthermostat 14 länger geschlossen bleiben, da sich möglicherweise bildende Dampfblasen aus dem Zylinderblock bzw. seinem oberen Bereich in den Zylinderkopf bzw. in den einlaßseitigen Kühlbereich 7 ableiten lassen. Damit ist ein Warmlaufverhalten des Verbrennungsmotors entschieden verbessert, da das Blockthermostat 14 erst geöffnet werden muß, wenn tatsächlich ein Austausch des Kühlmittels im zylinderblockseitigen Kühlmittelbereich 3 bzw. im Blockwassermantel erforderlich ist.

## Patentansprüche

1. Verbrennungsmotor, der einen Kühlmittelkreislauf (2) aufweist, der in einen zylinderblockseitigen Kühlmittelbereich (3) und in einen zylinderkopfseitigen Kühlmittelbereich (4) aufgeteilt ist, wobei der zylinderblockseitige Kühlmittelbereich zumindest einen Blockthermostaten (14) aufweist, wobei der zylinderkopfseitige Kühlmittelbereich (4) einen auslassseitigen Kühlbereich (6) und einen einlassseitigen Kühlbereich (7) aufweist, wobei Kühlmittel aus dem einlassseitigen Kühlbereich (7) in ein Auslassgehäuse (28) führbar ist, in dem der auslassseitige Kühlbereich (6) mündet, und wobei vor dem Blockthermostaten (14) zumindest ein Abzweig (17) angeordnet ist, der einen ersten Teilstrom in Richtung zu dem auslassseitigen Kühlbereich (6) des zylinderkopfseitigen Kühlmittelbereichs (4) führt, wobei der zumindest eine Abzweig (17) direkt mit dem Kühlmittelpumpenaustritt verbunden ist, wobei der zylinderblockseitige Kühlmittelbereich (3) durch eine Zylinderkopfdichtung (5) hindurch mit dem einlassseitigen Kühlbereich (7) in Verbindung steht, wobei das Auslassgehäuse (28) ein Steuerelement (22) aufweist,
**dadurch gekennzeichnet, dass**
ein Kühlmittelpumpenaustritt über den Blockthermostaten (14) mit dem zylinderblockseitigen Kühlmittelbereich (3) verbunden ist, wobei der durch den Blockthermostaten (14) in den zylinderblockseitigen Kühlmittelbereich (3) strömende Kühlmittelstrom durch den zylinderblockseitigen Kühlmittelbereich (3) strömt und von hier in den einlassseitigen Kühlbereich (7) des zylinderkopfseitigen Kühlmittelbereiches (4) eintritt, und wobei sich die aus dem auslassseitigen und einlassseitigen Kühlbereich (6 und 7) in das Auslassgehäuse (28) ausströmenden Kühlmittelströmungen in Strömungsrichtung vor dem Steuerelement (22) in dem Auslassgehäuse (28) vermischen, wobei die beiden in das Auslassgehäuse (28) eintretenden Kühlmittelströmungen bis zu deren Vermischung kontaktfrei sind.

2. Verbrennungsmotor nach Anspruch 1,
**dadurch gekennzeichnet, dass**
der Blockthermostat (14) den Kühlmittelstrom durch den zylinderblockseitigen Kühlmittelbereich (3) steuert.

3. Verbrennungsmotor nach Anspruch 1 oder 2,
**dadurch gekennzeichnet, dass**
der Blockthermostat (14) in dem Zylinderblock integriert ist, oder dass der Blockthermostat (14) als separates Bauteil ausgeführt ist.

4. Verbrennungsmotor nach einem der vorhergehenden Ansprüche,
**dadurch gekennzeichnet, dass**
vor dem Blockthermostaten (14) zwei Abzweige (16, 17) angeordnet sind, von denen der Abzweig (16) mit einem Turbolader (18) in Verbindung steht, wobei beide Abzweige (16, 17) mit dem Kühlmittelpumpenaustritt verbunden sind.

5. Verbrennungsmotor nach einem der vorhergehenden Ansprüche,
**dadurch gekennzeichnet, dass**
das Auslassgehäuse (28) als separates Gehäuse ausgeführt ist, in welchem das aus dem einlassseitigen Kühlbereich (7) und das aus dem auslassseitigen Kühlbereich (6) austretende Kühlmittel vor dem Steuerelement (22) vermischt werden.

6. Verbrennungsmotor nach einem der vorhergehenden Ansprüche,
**dadurch gekennzeichnet, dass**
das Steuerelement (22) als Thermostat (22), bevorzugt als elektrisch steuerbares Thermostat (22) ausgeführt ist.

## Claims

1. Internal combustion engine, which has a coolant circuit (2) which is divided into a cylinder block-side coolant region (3) and a cylinder head-side coolant region (4), the cylinder block-side coolant region having at least one block thermostat (14), wherein the cylinder head-side coolant region (4) has an outlet-side cooling region (6) and an inlet-side cooling region (7), it being possible for coolant to be routed out of the inlet-side cooling region (7) into an outlet housing (28), in which the outlet-side cooling region (6) opens, and at least one branch (17) which routes a first part flow in the direction of the outlet-side cooling region (6) of the cylinder head-side coolant region (4) being arranged in front of the block thermostat (14), the at least one branch (17) being connected directly to the coolant pump outlet, the cylinder block-side coolant region (3) being connected through a cylinder head gasket (5) to the inlet-side cooling region (7), the outlet housing (28) having a control element (22),
**characterized in that**
a coolant pump outlet is connected via the block thermostat (14) to the cylinder block-side coolant region (3), the coolant flow which flows through the block thermostat (14) into the cylinder block-side coolant region (3) flowing through the cylinder block-side coolant region (3) and, from here, entering the inlet-side cooling region (7) of the cylinder head-side coolant region (4), and the coolant flows which flow out of the outlet-side and inlet-side cooling regions (6 and 7) into the outlet housing (28) being mixed in the flow direction in front of the control element (22) in the outlet housing (28), the two coolant flows which enter the outlet housing (28) not being in contact until they are mixed.

2. Internal combustion engine according to Claim 1,
**characterized in that**
the block thermostat (14) controls the coolant flow through the cylinder block-side coolant region (3).

3. Internal combustion engine according to Claim 1 or 2,
**characterized in that**
the block thermostat (14) is integrated into the cylinder block, or wherein the block thermostat (14) is configured as a separate component.

4. Internal combustion engine according to one of the preceding claims,
**characterized in that**
two branches (16, 17) are arranged in front of the block thermostat (14), of which the branch (16) is connected to a turbocharger (18), both branches (16, 17) being connected to the coolant pump outlet.

5. Internal combustion engine according to one of the preceding claims,
**characterized in that**
the outlet housing (28) is configured as a separate housing, in which the coolant coming out of the inlet-side cooling region (7) and the coolant coming out of the outlet-side cooling region (6) are mixed in front of the control element (22).

6. Internal combustion engine according to one of the preceding claims,
**characterized in that**
the control element (22) is configured as a thermostat (22), preferably as an electrically controllable thermostat (22).

## Revendications

1. Moteur à combustion interne, qui présente un circuit d'agent de refroidissement (2), qui est divisé en une région d'agent de refroidissement côté bloc-cylindres (3) et une région d'agent de refroidissement côté culasse (4), dans lequel la région d'agent de refroidissement côté bloc-cylindres présente au moins un thermostat de bloc (14), dans lequel la région d'agent de refroidissement côté culasse (4) présente une région de refroidissement côté sortie (6) et une région de refroidissement côté entrée (7), dans lequel un agent de refroidissement peut être conduit de la région de refroidissement côté entrée (7) dans un boîtier de sortie (28) dans lequel la région de refroidissement côté sortie (6) débouche, et dans lequel au moins un branchement (17) est disposé avant le thermostat de bloc (14) et conduit un premier courant partiel en direction de la région de refroidissement côté sortie (6) de la région d'agent de refroidissement côté culasse (4), dans lequel ledit au moins un branchement (17) est raccordé directement à la sortie de la pompe d'agent de refroidissement, dans lequel la région d'agent de refroidissement côté bloc-cylindres (3) est en communication à travers un joint de culasse (5) avec la région de refroidissement côté entrée (7), dans lequel le boîtier de sortie (28) présente un élément de commande (22),
**caractérisé en ce qu'**une sortie de la pompe d'agent de refroidissement est raccordée à la région d'agent de refroidissement côté bloc-cylindres (3) par l'intermédiaire du thermostat de bloc (14), dans lequel le courant d'agent de refroidissement s'écoulant dans la région d'agent de refroidissement côté bloc-cylindres (3) à travers le thermostat de bloc (14) s'écoule à travers la région d'agent de refroidissement côté bloc-cylindres (3) et entre à partir d'ici dans la région de refroidissement côté entrée (7) de la région d'agent de refroidissement côté culasse (4), et dans lequel les courants d'agent de refroidissement s'écoulant de la région de refroidissement côté sortie et côté entrée (6 et 7) dans le boîtier de sortie (28) se mélangent dans le boîtier de sortie (28), avant l'élément de commande (22) dans la direction d'écoulement, dans lequel les deux courants d'agent de refroidissement pénétrant dans le boîtier de sortie (28) ne sont pas en contact avant leur mélange.

2. Moteur à combustion interne selon la revendication 1, **caractérisé en ce que** le thermostat de bloc (14) commande le courant d'agent de refroidissement à travers la région d'agent de refroidissement côté bloc-cylindres (3).

3. Moteur à combustion interne selon la revendication 1 ou 2, **caractérisé en ce que** le thermostat de bloc (14) est intégré dans le bloc-cylindres, ou **en ce que** le thermostat de bloc (14) est constitué par un composant séparé.

4. Moteur à combustion interne selon l'une quelconque des revendications précédentes, **caractérisé en ce que** deux branchements (16, 17) sont disposés avant le thermostat de bloc (14), parmi lesquels le branchement (16) est en communication avec un turbocompresseur (18), dans lequel les deux branchements (16, 17) sont raccordés à la sortie de la pompe d'agent de refroidissement.

5. Moteur à combustion interne selon l'une quelconque des revendications précédentes, **caractérisé en ce que** le boîtier de sortie (28) est réalisé sous forme de boîtier séparé, dans lequel l'agent de refroidissement sortant provenant de la région de refroidissement côté entrée (7) et l'agent de refroidissement sortant provenant de la région de refroidissement côté sortie (6) sont mélangés avant l'élément de commande (22).

6. Moteur à combustion interne selon l'une quelconque des revendications précédentes, **caractérisé en ce que** l'élément de commande (22) est réalisé sous forme de thermostat (22), de préférence sous forme de thermostat à commande électrique (22).
